# EUROPÄISCHE PATENTSCHRIFT

(11) **EP 1 408 178 B1**
(45) Veröffentlichungstag und Bekanntmachung des Hinweises auf die Patenterteilung: **05.09.2007**
(21) Anmeldenummer: 02021595.0
(22) Anmeldetag: 27.09.2002
(51) Int. Cl.: E04H 13/00

(54) **Abdeckplatte für Gedenksteine**
Covering plate for gravestone
Panneau d' obturation pour pierre tombale

(43) Veröffentlichungstag der Anmeldung: 14.04.2004
(73) Patentinhaber: Ernst Strassacker GmbH & Co. KG Kunstgiesserei, 73079 Süssen (DE)
(72) Erfinder: Ziller, Ludwig, 73072 Donzdorf (DE); Huff, Andrea, 72072 Donzdorf (DE); Mücke, Torsten, 70197 Stuttgart (DE); Ehringer, Sandra, 73079 Süssen (DE); Pany, Andreas, 73084 Salach (DE); Gronych, Eckhard, 73084 Salach (DE); Kruch, Nikolaus-Otto, 73079 Süssen (DE); Handel, Kurtfritz, 72622 Nürthingen (DE); Czasny, Günter, 73072 Donzdorf (DE)
(74) Vertreter: Patentanwälte Ruff, Wilhelm, Beier, Dauster & Partner

(56) Entgegenhaltungen:
- WO-A-00/12844
- GB-A- 2 263 388
- US-A- 2 513 951
- US-A- 6 006 458
- US-B1- 6 347 439

## Beschreibung

Die Erfindung betrifft eine Abdeckplatte für Gedenksteine, insbesondere für Kolumbarien mit einer nach außen gerichteten vertikal anzuordnenden Fläche mit einer Trauerinschrift oder dergleichen, und mit einer nach innen gerichteten Nische mit einem horizontalen Boden zum Abstellen von Licht oder sonstigen Trauergegenständen.

Kolumbarien sind, vor allem in südlichen Ländern, bekannt. Sie können als Gedenkmauern oder Gedenkwände bezeichnet werden, in denen in Vertiefungen die Urnen Verstorbener untergebracht und aufbewahrt werden. Jede der Vertiefungen ist dabei durch eine der Eingangs erwähnten Abdeckplatten verschlossen.

Die US 6,006,458 beschreibt Kolumbarien mit verbesserten Beschriftungsmöglichkeiten. Die Kolumbarien weisen Türen oder Platten für das Verschließen von Urnenfächern auf. Auf den Türen und/oder Platten, die vertikal angeordnet sind, können Trauerschriften angeordnet werden.

Die vertikale Fläche für die Beschriftung wird dadurch vergrößert, dass in der Tür oder der Platte ein drehbarer Körper, beispielsweise ein Zylinder angeordnet wird, auf dessen Umfangsfläche dann ebenfalls Beschriftungen angeordnet werden können. Weiterhin sind in der US 6,006,458 Kolumbarien gezeigt, die eine kleine Nische für die Aufnahme einer Kerze, einer Pflanze und/oder eine Schale aufweisen, wobei diese letztgenannten Kolumbarien freistehende und vergleichsweise große Kolumbarien sind, dir für die Aufnahme lediglich einer Urne vorgesehen sind.

Nachteilig ist, dass von Familienangehörigen dem Verstorbenen zum Gedenken gewidmete Gaben, wie z.B. ewiges Licht, ein Blumenstrauß oder auch andere Trauergedenkgegenstände am Boden vor dem Kolumbarium, das ja mehrere Urnen aufnimmt, die jeweils von einer Abdeckplatte verschlossen sind, abgestellt oder abgelegt werden müssen, bzw. dass keine Möglichkeit für Trauerrituale besteht, was zur Hilflosigkeit in der Trauerbewältigung führen kann.

Der Erfindung liegt die Aufgabe zugrunde, hier Abhilfe zu schaffen.

Die Erfindung sieht vor, dass die Nische der Abdeckplatten der vorher erwähnten Art von einem schwenkbar an der Platte gehaltenen Drehkörper gebildet ist. Diese Ausgestaltung der Abdeckplatte erlaubt es nun, individuell dem jeweils Verstorbenen ein Licht oder auch ein Gedenksträußchen zuzuordnen, das nicht beziehungslos vor der Gedenkwand am Boden abgestellt werden muss. Abdeckplatten nach der Erfindung können aber auch für Grabsteine verwendet werden, die eine zu verschließende Vertiefung aufweisen.

In Weiterbildung der Erfindung kann eine Abdeckung für die Nische vorgesehen werden, die durch eine schwenkbare Tür mit einem Fenster gebildet wird. Wird diese Tür absperrbar ausgebildet, dann können der Abdeckplatte jeweils auch Gegenstände zugeordnet werden, die vor einer unbefugten Wegnahme gesichert werden können.

In Weiterbildung der Erfindung kann die Nische natürlich auch mit zwei oder mehreren parallelen Fachböden versehen sein. In besonders vorteilhafter Ausgestaltung kann der Drehkörper zylindrisch oder halbzylindrisch ausgebildet sein und mit einer Halterung für eine Kerze oder sonstige Trauergegenstände, einer Vase oder auch mit einem nach außen abstehenden und nach oben offenen Gefäß versehen sein kann, das zur Aufnahme von Blumen geeignet ist. In Ausgestaltung dieser Ausführungsform kann auch vorgesehen werden, dass der Drehkörper als ein Halbzylinder ausgebildet und mit einem halbzylindrischen Abdeckglas innerhalb einer Tür versehen wird, wobei auch vorgesehen sein kann, dass der halbzylindrische Hohlraum auf der von der zylindrischen Türöffnung abgewandten Seite mit einer Wand abgeschlossen ist, deren Außenseite wiederum mit gestalterischen Motiven versehen sein kann. Diese Ausgestaltung erlaubt es, den mit koaxial verlaufenden Schwenkzapfen versehenen Drehkörper, die jeweils in eine Ausnehmung der Platte eingesetzt oder in einem angebrachten Rahmen gehalten ist, entweder mit der in diesem Fall nach vorne herausgeschwenkten Nische mit dem Durchsichtfenster zu versehen oder aber den Drehkörper um 180° zu schwenken, um dann eine mit der Abdeckplattenaußenseite fluchtende Wandseite zu bilden, die mit Trauermotiven oder dergleichen versehen ist und das gesamte Bild der Abdeckplatte in ästhetischer Hinsicht zu verändern erlaubt.

Die Erfindung ist in den Zeichnungen anhand verschiedener Ausführungsbeispiele gezeigt und wird im folgenden erläutert. Es zeigen:
- Fig.1: die Frontansicht einer nicht die Erfindung zeigende Abdeckplatte, die für ein Kolumbarium gedacht ist,
- Fig. 2: die Darstellung des Schnittes nach der Linie II-II in Fig. 1,
- Fig. 3: die Darstellung des Schnittes nach der Linie III-III in Fig. 2,
- Fig.4: die Frontansicht einer weiteren, nicht die Erfindung zeigende Kolumbarienabdeckplatte,
- Fig. 5: den Schnitt längs der Linie V-V,
- Fig. 6: den Schnitt längs der Linie VI-VI in Fig. 4,
- Fig.7: eine dritte Variante einer nicht die Erfindung zeigende Kolumbarienabdeckplatte,
- Fig. 8: den Schnitt nach der Linie VIII-VIII in Fig. 7,
- Fig. 9: den Schnitt nach der Linie IX-IX in Fig. 7,
- Fig.10: eine erfindungsgemäße Variante einer Kolumbarienabdeckplatte mit einem schwenkbar eingesetzten Hohlkörper,
- Fig. 11: den Schnitt längs der Linie XI-XI in Fig. 10,
- Fig. 12: den Schnitt längs der Linie XII-XII in Fig. 10,
- Fig. 13: eine schematische perspektivische Darstellung des Schwenkkörpers der Fig. 10 bis 12,
- Fig.14: die Frontansicht einer weiteren erfindungsgemäßen Variante einer Kolumbarienabdeckplatte ,
- Fig. 15: die Darstellung des Schnittes längs der Linie XV-XV in Fig. 14,
- Fig. 16: die Darstellung des Schnittes längs der Linie XVI-XVI in Fig. 14,
- Fig.17: die Ansicht auf den oberen Teil einer erfindungsgemäßen Kolumbarienabdeckplatte ähnlich der Form nach Fig. 14, jedoch mit einem eingesetzten Drehkörper in anderer Ausgestaltung,
- Fig. 18: die Darstellung des Schnittes nach der Linie XVIII in Fig. 17,
- Fig. 19: den Schnitt längs der Linie IXX in Fig. 18 und
- Fig. 20: eine perspektivische Darstellung des Drehkörpers der Fig. 17 bis 19.

Die Fig. 1 bis 3 lassen eine Abdeckplatte 1 für ein Kolumbarium in einer ersten Ausführungsform erkennen, die nicht die Erfindung zeigt. Diese ist rechteckig und, wenn sie vor der zugeordneten Ausnehmung in einer Gedenkwand angebracht ist, ein Feld bildet, das breiter als hoch ist. Die Kolumbarienabdeckplatte 1 besteht in der Regel aus Metall und vorzugsweise aus einem Bronzeguss, bei dem in den gestrichelt angedeuteten Feldern 2 und 3 Inschriften über die Verstorbenen nach Kundenwunsch angebracht werden können. Die Kolumbarienplatte wird auf eine nicht dargestellten Steinplatte angebracht, die wiederum vor dem Hohlraum des Kolumbariums befestigt wird. Die Abdeckplatte 1 besitzt rechts ein senkrecht verlaufendes Feld 4, das Raum zu einer künstlerischen Gestaltung oder dergleichen bietet. Wie insbesondere den Fig. 2 und 3 zu entnehmen ist, ist in der Abdeckplatte 1 eine etwa rechteckige Öffnung 5 angeordnet, die zur Sichtseite hin von einem Rahmen 6 eingefasst und von einer Schale 7 durchsetzt wird, die eine nach hinten in den nicht dargestellten Hohlraum der Kolumbarienwand gerichtete Nische mit einem waagrechten Boden 7a bildet. In dem Rahmen 6 ist eine Glasschiebewand 8 eingesetzt, die in einer Einfassungsnut geführt ist, die wiederum an der Stelle 9 nach außen offen ist, so dass die Verschiebung der Scheibe 8 im Sinn des Pfeiles 10 der Fig. 3 zum Öffnen der innerhalb der Schale 7 gebildeten Nische möglich ist.

Auf dem Boden 7a der Schale 7 können Gedenkgegenstände, beispielsweise ein Foto, ein brennendes Licht oder auch kleinere Blumensträuße oder dergleichen abgestellt werden, die somit der Kolumbarienabdeckplatte 1, die bestimmten Verstorbenen gewidmet ist, zugeordnet werden können.

Natürlich ist es möglich, der Abdeckplatte eine von der Rechteckform abweichende Form, z.B. rund, dreieckig oder auch mit gewelltem oder gezacktem Umfang zu geben. Eine Anordnung auf einer Steinplatte ist auch nicht unbedingt notwendig. Schließlich ist die Wahl des Materials für die Abdeckplatte weitgehend frei, auch wenn Metall besonders vorteilhaft ist.

Die Fig. 4 zeigt eine andere nicht die Erfindung zeigende Kolumbarienabdeckplatte 11, bei der aber ebenso wie in Fig. 1 zwei Felder 2 und 3 zum Anbringen einer individuellen Inschrift - z.B. die Namen der Verstorbenen - aufweist. Die nach innen gerichtete Schale 17 ist hier mit einer schwenkbaren Tür 12 versehen, die im Rahmen 6 gelagert ist und sich nach Erfassen eines Handgriffes 13 gemäß Fig. 5 nach außen öffnen und in die Stellung 12' bringen lässt, um den Boden 7a der Schale 17 beladen zu können. Wie in Fig. 4, an der Tür 12 links unten angedeutet ist, kann die Tür 12 auch mit einem Schloss 14 versehen sein, das es erlaubt, die Tür 12 im geschlossenen Zustand zu verriegeln, um auf diese Weise die in der Nische innerhalb der Schale 17 abgestellten Gegenstände vor unbefugter Entnahme zu sichern.

In den Fig. 7 bis 9 ist eine weitere nicht die Erfindung zeigende Kolumbarienabdeckplatte 21 gezeigt, die, wie vorher schon anhand der anderen Ausführungsbeispiele beschrieben, mit individuellen Inschriften 2, 3 und/oder mit einer gestalteten Fläche 4 versehen werden kann. Die Kolumbarienabdeckplatte 21 besitzt auch hier eine Öffnung 5, in die zur Bildung einer Nische eine Schale 27 eingesetzt ist, die den Boden 7a aufweist. Dieser Boden 7a wird durch seitliches Wegschieben einer Abdeckglasplatte 18 zugängig, die, wie schon beim Ausführungsbeispiel der Fig. 1 bis 3 erläutert, in einer Führungsnut innerhalb eines Rahmens 26 geführt ist und nach einer offenen Seite dieser Nut schiebbar ist.

Unterschiedlich ist hier, dass der Rahmen 26 sich über die Öffnung 5 hinausragend nach unten erstreckt und dort mit einem nach oben offenen Gefäß 27 versehen ist, das beispielsweise zur Aufnahme von Blumen dienen und mit Wasser gefüllt werden kann.

Die erfindungsgemäße Kolumbarienabdeckplatte 31 nach den Fig. 10 bis 13 ist mit einer Ausnehmung 5 versehen, die hier unterhalb der Fläche 2 sitzt. In diese Öffnung 5 ist nun aber keine feststehende Schale, sondern ein zumindest um 180° schwenkbarer Hohlkörper 37 in der Form etwa eines Halbzylinders eingesetzt, dessen gerade verlaufende Außenwand 38 mit gestalterischen Motiven oder auch mit einem Relief versehen sein kann, dessen kreisbogenförmig gewölbte Seite dagegen mit einer Glasscheibe 39 abgedeckt ist, die Teil einer schwenkbaren Tür 40 ist. Der halbzylindrische Hohlkörper 37 ist mit koaxial zueinander ausgerichteten und nach außen abstehenden Stiften 33 versehen, welche die Schwenkachse für den Hohlkörper 37 bilden. Innerhalb des halbzylindrischen und von der Tür 40 abgeschlossenen Hohlraumes befindet sich ein Abstellboden 37a, der hier als eine ringförmige Halterung für eine Kerze oder ein Licht ausgebildet ist, selbstverständlich aber auch in anderer Weise ausgebildet sein kann.

Diese Ausführungsform lässt es zu, das Aussehen der Kolumbarienabdeckplatte 31 zu verändern. In der in Fig. 10 dargestellten Lage des Hohlkörpers 37 steht dem Betrachter eine im wesentlichen geschlossene metallische Oberfläche entgegen, die im Bereich der Rückwand 38 mit gestalterischen Motiven versehen sein kann. Wird der Hohlkörper 37 aus dieser Lage jedoch um 180° gedreht, so dass seine Abdeckscheibe 39 nach außen weist, dann ist sozusagen die zunächst gebildete in die Ausnehmung der nicht gezeigten Kolumbarienwand ragende Nische nach außen gedreht und bildet einen Vorsprung, in dessen Raum ein Licht, aber auch andere Gegenstände untergebracht werden können. Die Tür 40 lässt sich dabei in bekannter Weise öffnen, gegebenenfalls auch verschließen und es kann in dem als Schwenklagerung ausgestalteten Rahmen auch jeweils ein Anschlag vorgesehen sein, um eine Verdrehung des Hohlkörpers 37 über 180° hinaus zu vermeiden. Auch Raststellen zur Sicherung der in der Regel gewünschten beiden Endstellungen können vorgesehen werden.

Die Fig. 14 bis 16 zeigen eine erfindungsgemäße Abdeckplatte 41 in einer noch schmäleren Ausführungsform als sie in Fig. 10 gezeigt ist. Auch hier ist eine Fläche 2 für individuelle Inschriften vorhanden und es ist in die Öffnung 5 ein schwenkbarer Hohlkörper 47 eingesetzt, der hier jedoch im wesentlichen zylindrisch ausgebildet ist. Der Innenraum des zylindrischen Hohlkörpers 47 ist einseitig durch eine Außenwand 48 abgeschlossen, der ein kegelmantelförmiger Teil 49 vorgeschaltet ist, der zur Reliefgestaltung der Außenwand des Drehkörpers 47 dient und beispielsweise eine sich zu einem Portal 50 erstreckenden Treppe symbolisieren kann und zur Gestaltung einer Seite des Drehkörpers 47 dient. In dem von der Wand 48 abgetrennten etwa halbzylindrischen Innenraum des Drehkörpers 47 befindet sich ein Abstellboden 7a und es ist eine Tür 42 vorgesehen, die mit einer etwa halbzylindrischen Abdeckscheibe 43 versehen ist. Auch in diesem Fall ist der Drehkörper 47 über nach außen abragende Stifte 33 in dem Rahmen 46 gehalten. Anschläge zur Begrenzung der Schwenkbewegung und/oder Raststellen zur Sicherung der zweiten gewünschten Endlagen können ebenfalls vorgesehen werden.

Die Fig. 17 bis 20 schließlich zeigen eine weitere, erfindungsgemäße Variante der Anordnung eines Drehkörpers 57, der hier ebenfalls mit einer von einem Glas 51 abgedeckten Öffnung einer Tür 52 versehen ist, an seiner nach Fig. 17 dem Betrachter zugewandten Außenwand 58 aber mit einem nach oben offenen Gefäß 59 ähnlich dem Gefäß 27 versehen ist und zusätzlich mit einer axial verlaufenden Öffnung 53 zur Bildung oder zum Einsetzen einer Vase versehen ist.

Auch dieser Drehkörper 57 ist in einem Rahmen 56 schwenkbar gelagert und lässt bei seiner Handhabung drei Endpositionen zu, wobei einmal nur der Innenraum des Hohlkörpers 57 nach außen sichtbar wird, zum anderen die gestaltete Fläche 54 an der Rückwand 58 und das Gefäß 59 dem Betrachter zugewandt ist, oder die Position so gewählt ist, dass dem Betrachter die Vase in der Öffnung 53 und ein Teil des Innenraumes mit einem Licht o. dgl. zugewandt ist.

Alle Ausführungsformen erlauben es, der Verstorbenen mit verschiedenen persönlichen Gaben zu gedenken, die auch der entsprechenden Abdeckplatte in einer mehrere Abdeckplatten enthaltenden Kolumbarienwand zugeordnet werden können. Auch an Grabsteinen, die mit einer Vertiefung an einer vertikalen Seite versehen sind, können die Abdeckplatten nach der Erfindung vorgesehen werden.

## Patentansprüche

1. Abdeckplatte für Gedenksteine, insbesondere für Kolumbarien, mit einer nach außen gerichteten vertikal verlaufenden Fläche mit Trauerinschrift oder dergleichen, und mit einer nach innen gerichteten Nische (37, 47) mit einem horizontalen Boden (7a) zum Abstellen von Licht oder sonstigen Trauergegenständen, **dadurch gekennzeichnet, dass** die Nische von einem schwenkbar an der Platte gehaltenen Drehkörper (37, 47, 57) gebildet ist.

2. Abdeckplatte nach Anspruch 1, **dadurch gekennzeichnet, dass** die Nische durch eine mit einem Fenster versehene Tür abgeschlossen ist.

3. Abdeckplatte nach Anspruch 2, **dadurch gekennzeichnet, dass** die Tür mit einem Schloss versehen ist.

4. Abdeckplatte nach Anspruch 1, **dadurch gekennzeichnet, dass** der Drehkörper (37) halbzylindrisch ausgebildet ist.

5. Abdeckplatte nach Anspruch 1, **dadurch gekennzeichnet, dass** der Drehkörper (47, 57) zylindrisch ausgebildet ist.

6. Abdeckplatte nach Anspruch 1, **dadurch gekennzeichnet, dass** der Drehkörper mit einer Halterung (37a) für eine Kerze oder ein Licht ausgestattet ist.

7. Abdeckplatte nach Anspruch 1, **dadurch gekennzeichnet, dass** der Drehkörper (57) mit einer Öffnung zur Bildung oder Aufnahme einer Vase (53) versehen ist.

8. Abdeckplatte nach Anspruch 1, **dadurch gekennzeichnet, dass** ein nach außen gerichtetes Gefäß (59) vorgesehen ist.

9. Abdeckplatte nach Anspruch 8, **dadurch gekennzeichnet, dass** das Gefäß (59) Teil des Drehkörpers ist.

10. Abdeckplatte nach Anspruch 1, **dadurch gekennzeichnet, dass** der Drehkörper (37, 47, 57) an beiden Stirnseiten mit koaxial verlaufenden Schwenkzapfen (33) versehen ist, die in korrespondierenden Ausnehmungen an der Abdeckplatte oder einem an dieser angebrachten Rahmen gelagert sind.

11. Abdeckplatte nach Anspruch 1, **dadurch gekennzeichnet, dass** der von einem Abdeckglas (39, 43, 51) gebildete Hohlraum einseitig von einer Wand abgeschlossen ist, deren Außenseite mit gestalterischen Motiven (49, 38, 54) versehen ist.

## Claims

1. A cover for gravestones, in particular for columbaria, with an outwards positioned, vertically running surface with mourning inscription or similar, and with an inwardly arranged recess (37, 47) with a horizontal base (7a) for placing light or other mourning articles, **characterized in that**, the recess comprises a swiveling body (37, 47, 57) which is attached to the cover.

2. A cover according to Claim 1, **characterized in that** the recess is sealable by a door with a window.

3. A cover according to Claim 2, **characterized in that** the door has a lock.

4. A cover according to Claim 1, **characterized in that** the swiveling body (37) is formed half cylindrically.

5. A cover according to Claim 1, **characterized in that** the swiveling body (47, 57) is formed cylindrically.

6. A cover according to Claim 1, **characterized in that** the swiveling body is provided with a holder (37a) for a candle or a light.

7. A cover according to Claim 1, **characterized in that** the swiveling body (57) is provided with an opening for creation or reception of a vase (53).

8. A cover according to Claim 1, **characterized in that** an outwards arranged receptacle (59) is provided.

9. A cover according to Claim 8, **characterized in that** the receptacle (59) is part of the swiveling body.

10. A cover according to Claim 1, **characterized in that** the swiveling body (37, 47, 57) is provided with coaxially running pivot pegs (33) which are positioned in corresponding indentations on the cover or on a frame mounted thereon.

11. A cover according to Claim 1, **characterized in that** the hollow area created by a cover glass (39, 43, 51) is closed by a wall from one side, the outer side of which is furnished with decorative motifs (49, 38, 54).

## Revendications

1. Plaque de recouvrement pour pierres sépulcrales, notamment pour columbaria, comprenant une surface dirigée vers l'extérieur, s'étendant verticalement, avec épitaphe ou similaire, et comprenant une niche (37, 47) dirigée vers l'intérieur, dotée d'un fond horizontal (7a) destiné à déposer de la lumière ou d'autres objets funéraires, **caractérisée en ce que** la niche est formée par un corps tournant (37, 47, 57) maintenu de manière pivotante sur la plaque.

2. Plaque de recouvrement selon la revendication 1, **caractérisée en ce que** la niche est fermée par une porte munie d'une fenêtre.

3. Plaque de recouvrement selon la revendication 2, **caractérisée en ce que** la porte est munie d'une serrure.

4. Plaque de recouvrement selon la revendication 1, **caractérisée en ce que** le corps tournant (37) est exécuté de manière demi-cylindrique.

5. Plaque de recouvrement selon la revendication 1, **caractérisée en ce que** le corps tournant (47, 57) est exécuté de manière cylindrique.

6. Plaque de recouvrement selon la revendication 1, **caractérisée en ce que** le corps tournant est équipé d'un support (37a) pour une bougie ou une lumière.

7. Plaque de recouvrement selon la revendication 1, **caractérisée en ce que** le corps tournant (57) est muni d'une ouverture pour former ou loger un vase (53).

8. Plaque de recouvrement selon la revendication 1, **caractérisée en ce qu'**un récipient (59) dirigé vers l'extérieur est prévu.

9. Plaque de recouvrement selon la revendication 8, **caractérisée en ce que** le récipient (59) fait partie du corps tournant.

10. Plaque de recouvrement selon la revendication 1, **caractérisée en ce que** le corps tournant (37, 47, 57) est muni, sur les deux côtés frontaux, de tourillons (33) s'étendant de manière coaxiale, qui sont logés dans des évidements correspondants sur la plaque de recouvrement ou sur un cadre appliqué sur celle-ci.

11. Plaque de recouvrement selon la revendication 1, **caractérisée en ce que** la cavité formée par une vitre de recouvrement (39, 43, 51) est fermée d'un côté par une paroi dont le côté extérieur est muni de motifs décoratifs (49, 38, 54).
